# DEMANDE DE BREVET EUROPEEN

(11) **EP 0 176 419 A1**
(43) Date de publication de la demande: **02.04.1986**
(21) Numéro de dépôt: 85401744.9
(22) Date de dépôt: 06.09.1985
(51) Int. Cl.: B08B 9/02, F28F 13/12

(54) **Dispositif pour le nettoyage de tubes**

(30) Priorité: 10.09.1984 FR 8413845
(71) Demandeur: ELF FRANCE, Société Anonyme dite:, F-92400 Courbevoie (FR)
(72) Inventeur: Estienne, Patrick, F-78540 Vernouillet (FR)

(57) **Abrégé**

Dispositif pour le nettoyage préventif de tubes allongés constitué par une bande enroulée selon une forme hélicoïdale qui comporte deux ailettes (7, 8) reliées entre elles par une languette (10).

Application aux échangeurs pluritubulaires.

## Description

La présente invention concerne un dispositif pour le nettoyage préventif de tubes tels que des tubes allongés d'échangeurs pluritubulaires de chaleur, condenseur de vapeur ou autre et pour l'amélioration des échanges de chaleur entre l'intérieur de ces tubes et l'extérieur.

On connaît déjà des réalisations qui tendent à maintenir en permanence propre la surface interne des tubes et permettent d'améliorer le transfert thermique par diminution de l'épaisseur de la couche laminaire en contact avec les parois internes des tubes ainsi que par augmentation du nombre de Reynolds. On a proposé divers dispositifs tels que des brosses ou autres qui se déplacent à l'intérieur du tube sous l'action d'un entraînement mécanique ou hydraulique. On a proposé aussi des moyens permanents constitués par une vis d'Archimède telle que décrite dans le brevet US n° 2 943 845, mais qui présente l'inconvénient majeur d'être rigide et de nécessiter des tubes de grand diamètre.

On a aussi utilisé des dispositifs constitués par une bande plate torsadée montée en rotation dans les tubes. Selon le brevet US 3 407 871, on prévoit une bande torsadée rigide et maintenue sous tension pour éviter tout contact entre les côtés de la bande et les parois du tube dans laquelle elle est insérée. Le diamètre inscrit de la bande torsadée selon ce brevet est alors inférieur.au diamètre intérieur du tube.

De façon à éviter au maximum le contact de la bande torsadée avec les parois du tube, on a proposé dans le brevet JACOBSEN US n° 1 783 844 d'utiliser une bande rigide qui est maintenue en appui rotatif sur deux butées situées aux extrémités du tube. Cette réalisation est donc limitée aux tubes de petite longueur et parfaitement rectiligne. En plus, ce dispositif nécessite un maintien constant de la longueur de la bande torsadée.

Enfin, on a proposé dans le brevet NICHOLS US 4 174 750 une bande torsadée réalisée en un matériau tel qu'une matière plastique, c'est-à-dire présentant une certaine souplesse et dont le diamètre inscrit est sensiblement inférieur au diamètre intérieur du tube de sorte que lors de sa rotation, la bande puisse être en contact ou non avec ladite paroi.

Mais l'utilisation d'une bande plate en matériau souple conduit à un système qui manque de rigidité au couple. Ainsi, l'art antérieur a proposé plusieurs dispositifs, mais qui n'ont jamais pu allier une souplesse longitudinale à une rigidité au couple permettant leur utilisation dans des tubes de grande longueur éventuellement courbés pour lesquels le ou les rayons de courbure autorisent une certaine dilatation différentielle entre les tubes et la calandre extérieure. En outre, pour ces dispositifs, il n'a jamais été prévu une disposition qui élimine ou du moins minimise les risques d'encrassement de la bande torsadée.

C'est donc l'objet de l'invention de prévoir un dispositif dépourvu des inconvénients de l'art antérieur et qui soit en particulier souple longitudinalement, rigide par rapport à la torsion et dont la géométrie évite au maximum la formation de dépôt sur le dispositif.

Pour cela, l'invention prévoit un dispositif de nettoyage de tubes allongés dans lesquels circule un fluide et destiné à l'amélioration du transfert thermique entre l'intérieur et l'extérieur de ces tubes, ledit dispositif étant constitué par une bande torsadée selon une forme hélicoïdale autour d'un axe de symétrie et destiné à être mis en rotation autour de cet axe.

Selon l'invention, la bande torsadée est elle-même constituée par deux ailettes souples symétriques par rapport audit axe et réunies entre elles par une languette elle-même symétrique par rapport audit axe.

Selon une caractéristique complémentaire de l'invention, les ailettes sont recourbées, de préférence en sens inverse au sens de rotation autour dudit axe.

La bande torsadée selon l'invention présente donc une rigidité à la torsion et une souplesse longitudinale du fait de la prévision de la languette centrale. La souplesse des ailettes et leur forme recourbée procurent au dispositif un caractère de géométrie variable qui permet la variation du diamètre inscrit sous l'action _{'}de la circulation du fluide à l'intérieur du tube.

Lors du fonctionnement de ce dispositif, l'action du fluide en circulation à l'intérieur du tube sur la bande torsadée lui imprime un mouvement de rotation autour de l'axe et de raclage des ailettes sur la paroi, et ainsi qu'un mouvement d'ondulations et/ou de vibration qui est essentiellement dû à la souplesse longitudinale de l'ensemble et qui est fortement favorisé par la forme courbée des ailettes qui autorise une variation du cercle circonscrit.

Mais d'autres caractéristiques et avantages de l'invention apparaîtront à la lecture de la description suivante faite d'une manière uniquement illustrative en référence aux figures annexées dans lesquelles :
- la figure 1 est une vue en perspective d'un mode de réalisation d'un dispositif selon l'invention,
- la figure 2 est une coupe de la figure 1,
- la figure 3 représente un second mode de réalisation de l'invention,
- les figures 4a, 4b, 4c représentent des coupes schématiques du dispositif de la figure 1.

On a représenté sur la figure 1, le dispositif selon l'invention constitué par une bande torsadée selon une forme hélicoidale (1) maintenue à l'intérieur d'un tube (2) par un système d'attache (3) comportant un palier tournant permettant la mise en rotation de la bande (1) sous l'effet du fluide circulant dans le tube (2) dans le sens de la flèche (6). Le dispositif d'attache est du type de celui décrit dans la demande de brevet français 83 17820 déposée le 9 Novembre 1983. La figure 1 représente uniquement une portion de la longueur du dispositif.

La bande torsadée (1) est constituée par deux ailettes (7) et (8) qui sont symétriques par rapport à l'axe de symétrie (9) qui est confondu avec l'axe de rotation du dispositif (3) d'attache. Les ailettes (7) et (8) sont reliées entre elles par la languette (10) qui est elle aussi symétrique par rapport à l'axe (9). Les ailettes (7) et (8) et la languette (10) présentent la même forme hélicoïdale.

On a représenté sur la figure 2 une vue en coupe dans le plan (11) du dispositif représenté figure 1. Sur cette figure 2, l'ailette (7) est l'ailette supérieure et l'ailette (8), l'ailette inférieure. Le bord inférieur (11) de l'ailette (7) est relié au bord inférieur (12) de la languette (10) et le bord supérieur (13) de l'ailette (8) est relié au bord supérieur (14) de la languette (10).

Ainsi la languette (10) est située en vis-à-vis des deux ailettes.

Le bord (11) de l'ailette (7) et le bord (12) de la languette (10) sont réunis selon un arrondi très fermé. Il en est de même pour la languette (10) et l'ailette (8). Chacune des ailettes (7) et (8) possède une épaisseur maximale dans sa partie centrale (15) et (16). On a représenté sur cette figure 2 le sens de rotation du dispositif en fonctionnement par la flèche circulaire (17) et par le repère (18), le cercle décrit par les bords (25) et (26) des ailettes. On comprend, à la vue de cette figure, que l'action du fluide résulte en deux forces qui s'appliquent sur les parois (27) et (28) des ailettes et qui tend à ouvrir l'arrondi et à augmenter le diamètre du cercle (18).

Selon une variante de ce dispositif, on peut prévoit que la courbure des ailettes est orientée dans le sens contraire de la flèche (17). Dans le premier cas, on aura un effet de raclage sur la paroi du tube, alors que dans le second cas, on aura un effet de frottement sans raclage.

On a représenté sur la figure 3 une variante de réalisation du dispositif selon l'invention pour lequel les mêmes éléments portent les mêmes numéros.

Alors que la languette (10) représentée figure 1 était beaucoup moins large que chacune des ailettes (7) et (8), celle représentée figure 3 est plus large. L'arrondi entre la languette et chacune des ailettes est beaucoup plus ouvert que dans la figure 2. L'épaisseur de chaque ailette (7) et (8) est maximale dans les parties centrales (15) et (16).

On a représenté sur la figure 4 une coupe schématique de la figure 1 sur laquelle on a fait figurer l'axe (50) de la languette (10) et les axes (51) et (52) des ailettes. Ces axes se coupent avec l'angle α. Cet angle α est très inférieur à 90°, il est de l'ordre de 15°. On choisira cette réalisation dans le cas où on cherchera un dispositif représentant une très grande rigidité au couple, par exemple dans le cas où le fluide circulant dans le tube est très visqueux et/ou dans le cas où le tube (2) est très long.

On a représenté sur la figure 4b une coupe similaire de la figure 3. On remarque que sur cette figure 4b, l'anglec(est très voisin de 90°.

Sur la figure 4c, cet angle est supérieur à 90°C, mais inférieur à 180°. Ces réalisations seront choisies préférentiellement dans le cas de liquides peu visqueux et/ou dans le cas où le tube est de faible longueur.

D'une manière plus générale et ainsi qu'il ressort de la description précédente, en particulier des figures 4a, 4b et 4c, les caractéristiques telles que souplesse, matière, diamètre au repos du cercle circonscrit, valeur de l'angle α, épaisseur, pas d'hélice, etc... sont fonction des caractéristiques du fluide en circulation telles que vitesse, viscosité, température, agressivité chimique et mécanique, turbidité, densité, nature (liquide, gazeux ou mixte), etc...

Les dispositifs selon l'invention, en particulier ceux représentés figures 1, 2 et 3 peuvent être fabriqués en tout matériau adéquat et c'est là un autre avantage de l'invention, car on pourra choisir le matériau en fonction de la nature du fluide circulant à l'intérieur du tube. Mais on choisira de préférence un matériau permettant d'élaborer une bande torsadée par extrusion, la bande ayant par exemple le profil représenté figure 2.

En particulier, on pourra utiliser un matériau plastique tel que le polypropylène, le téflon ou le polyacétal ou encore un matériau composite.

Mais on pourra aussi utiliser un dispositif métallique dont le profil est obtenu à partir d'une bande métallique plane de faible épaisseur passant dans des molettes de mise en forme. On procédera ensuite au torsadage, sous tension, de façon à obtenir la forme hélicoïdale voulue. La mise en forme du profil et de la forme hélicoïdale se réalise en continu sur une machine spécifique.

L'invention n'est pas limitée aux modes de réalisation décrits, elle en englobe au contraire toutes les variantes.

## Revendications

1 - Dispositif de nettoyage préventif de tubes allongés dans lesquels circule un fluide, et destiné à améliorer le transfert thermique entre l'intérieur et l'extérieur de ces tubes, ledit dispositif étant constitué par une bande torsadée, selon une forme hélicoïdale, autour d'un axe longitudinal de symétrie et destiné à être mis en rotation autour de cet axe sous le simple effet de la circulation du fluide caractérisé en ce que ladite bande torsadée est symétrique par rapport audit axe et constituée par deux ailettes (7) et (8) réunies entre elles par une languette (10) torsadée selon la même forme hélicoïdale.

2 - Dispositif selon la revendication 1, caractérisé en ce que les ailettes sont souples et recourbées.

3 - Dispositif selon la revendication 2, caractérisé en ce que les ailettes sont recourbées dans le sens de sa rotation autour dudit axe.

4 - Dispositif selon la revendication 1, caractérisé en ce que chacune des deux ailettes est reliée à la languette avec un angle inférieur à 90°C.

5 - Dispositif selon la revendication 1, caractérisé en ce que chacune des deux ailettes est reliée à la languette avec un angle supérieur ou égal à 90°C, mais inférieur à 180°C.

6 - Dispositif selon la revendication 1, caractérisé en ce que l'angle est choisi de façon à ce que la languette soit complétement en vis-à-vis des deux ailettes.

7 - Dispositif selon l'une des revendications 4 ou 5, caractérisé en ce que les ailettes comportent une zone centrale de plus grande épaisseur.

8 - Dispositif selon la revendication 1, caractérisé en ce que la bande torsadée est métallique.

9 - Dispositif selon la revendication 1, caractérisé en ce que la bande torsadée est en un matériau plastique tel que le polypropylène, le téflon ou le polyacétal.

10 - Dispositif selon la revendication 1, caractérisé en ce que la bande torsadée est en un matériau composite.
